# DEMANDE DE BREVET EUROPEEN

(11) **EP 4 257 020 A1**
(43) Date de publication de la demande: **11.10.2023**
(21) Numéro de dépôt: 22167384.1
(22) Date de dépôt: 08.04.2022
(51) Int. Cl.: A47K 5/12, B65D 35/00

(54) **RECHARGE POUR EMBALLAGE ET PROCÉDÉ DE FABRICATION**

(71) Demandeur: Aisapack Holding SA, 1896 Vouvry (CH)
(72) Inventeur: DEMAUREX, Gilles, 1920 Martigny (CH); THOMASSET, Jacques, 74500 Neuvecelle (FR)
(74) Mandataire: Grosfillier, Philippe

(57) **Abrégé**

L'invention concerne un emballage comprenant une recharge (2) sous forme de corps tubulaire (4) et un bouchon (3) apportant des fonctionnalités à l'emballage, la recharge (2) comprenant des moyens de connexion (7) coopérant avec des moyens de connexion (8) du bouchon (3) pour assurer la fermeture de l'emballage et son étanchéité une fois le corps (4) et le bouchon (3) assemblés. Le bouchon est réutilisable, les moyens de connexion de la recharge sont minimaux et lesdits moyens de connexion du bouchon sont complexes.

## Description

### DOMAINE TECHNIQUE

L'invention se situe dans le domaine des emballages à base de matériaux biosourcés ou/et biodégradables ou/et recyclables. Elle concerne plus précisément des emballages ayant un impact environnemental réduit. L'invention s'applique dans le domaine des emballages comportant un corps tubulaire confectionné à partir d'une feuille. L'invention s'applique notamment au domaine des tubes flexibles recyclables destinés à contenir des produits des crèmes ou pâtes ; ou celui des flacons pour des produits cosmétiques ; ou celui des emballages cylindriques (cannettes, poches souples) pour contenir des produits liquides ou secs.

### SOMMAIRE ET PRINCIPE DE L'INVENTION

L'invention se situe dans le domaine de l'emballage et en particulier celui des tubes ou des flacons composés d'une recharge (contenant le produit comme mentionné ci-dessus) et d'un système d'ouverture fermeture ou/et de dosage qui est lui est réutilisable. Dans le cadre de l'invention, la partie réutilisable est aussi la partie fonctionnelle de l'emballage (ouverture, fermeture, dosage, etc.). Ainsi toutes les fonctions à valeur ajoutée pour l'utilisateur sont concentrées sur la partie réutilisable. Dans le cadre de l'invention, la recharge et la partie réutilisable comprennent des moyens de connexion permettant un assemblage facilité de la recharge avec la partie réutilisable.

L'invention concerne plus spécifiquement la recharge et en particulier les moyens de connexion de la recharge au système réutilisable. Cette recharge est à base de matériaux recyclables ou biodégradables ou issus de ressources renouvelables. Selon un mode de réalisation préférentiel, la recharge est à base de cellulose et peut être recyclée en fin de vie dans la filière papier. Préférentiellement, le taux de cellulose de la recharge est supérieur à 85%.

Alternativement la recharge est à base de résine biodégradable et peut être dégradée dans des composts industriels ou directement dans un compost de particulier. Ce mode d'exécution est privilégié pour des recharges de petite contenance pour lesquelles l'énergie liée à la collecte au tri et au recyclage est supérieure à l'énergie de fabrication de la résine biodégradable. Ce mode d'exécution est également intéressant dans les régions ou le tri et le recyclage ne sont pas opérationnels.

Alternativement, la recharge est à base de plastique recyclé comme en polyéthylène (PE) ou en polypropylène (PP). Ce mode d'exécution est intéressant pour les recharges produites en grande quantité et pour lesquelles la filière de recyclage est opérationnelle.

Selon l'invention, la recharge comprend au moins un corps tubulaire dont la première extrémité est assemblée sur une épaule. La deuxième extrémité du corps tubulaire est soit pincée et soudée sur elle-même pour former une recharge sous forme de tube ou alternativement un fond est assemblé sur la seconde extrémité du corps tubulaire pour former une recharge sous forme de flacon ou de récipient cylindrique.

Selon l'invention, le corps tubulaire est réalisé par soudage d'une feuille et comprend une soudure dite longitudinale. Ce mode de réalisation est préféré lorsque la recharge est à base de cellulose.

Alternativement le corps tubulaire est réalisé par extrusion et ne comprend pas de soudure longitudinale.

Selon l'invention, une pièce d'extrémité dite épaule est assemblée sur le corps tubulaire. L'épaule constitue la partie fonctionnelle de la recharge et permet la connexion aisée sur le système réutilisable.

Selon un premier exemple de réalisation de l'invention, l'épaule comprend des moyens de guidage qui permettent la connexion avec le système réutilisable.

Selon un second exemple de réalisation de l'invention, l'épaule comprend des moyens de perçage contrôlé qui permettent la connexion du système réutilisable.

Selon un troisième exemple de réalisation de l'invention, l'épaule comprend des moyens de connexion qui combinent des moyens de guidage et des moyens de perçage contrôlé.

Selon un mode de réalisation de l'invention, les moyens de connexion sont assemblés sur la couche structurelle de l'épaule.

Selon un autre mode de réalisation de l'invention, les moyens de connexion font partie de la couche structurelle de l'épaule.

Selon un autre mode de réalisation, les moyens de connexion, combinent des moyens assemblés sur la couche structurelle de l'épaule et des moyens faisant partie de la couche structurelle de l'épaule.

Dans des modes d'exécution, l'invention concerne un emballage comprenant une recharge sous forme de corps tubulaire et un bouchon apportant des fonctionnalités à l'emballage, la recharge comprenant des moyens de connexion coopérant avec des moyens de connexion du bouchon pour assurer la fermeture de l'emballage et son étanchéité une fois le corps et le bouchon assemblés, le bouchon étant réutilisable, les moyens de connexion de la recharge étant minimaux et les moyens de connexion du bouchon étant complexes.

Dans des modes d'exécution, les moyens de connexion de la recharge sont ajoutés par surmoulage ou clipsage ou soudage sur la recharge et comprennent un orifice.

Dans des modes d'exécution, les moyens de connexion de la recharge sont créés par une zone de perçage facilitée.

Dans des modes d'exécution, les moyens de connexion sont une combinaison de moyens ajoutés comprenant un orifice et de moyens de perçage facilité.

Dans des modes d'exécution, le bouchon est assemblé à la recharge par clipsage, ou vissage ou perçage.

Dans des modes d'exécution, l'orifice est fermé par des moyens de fermeture avant l'assemblage du bouchon sur la recharge.

Dans des modes d'exécution, le moyen de fermeture est au moins un opercule et/ou une zone de perçage et/ou une couche fonctionnelle.

Dans des modes d'exécution, l'opercule est fixé sur la face externe et/ou sur la face interne des moyens de connexion.

Dans des modes d'exécution, le moyen de fermeture comprend une zone de perçage facilité.

Dans des modes d'exécution, la recharge est à base de cellulose et comprend un taux de cellulose d'au moins 70%.

Dans des modes d'exécution, la recharge est à base de résine biodégradable ou à base de résine recyclable ou recyclée.

Dans des modes d'exécution, la recharge comprend une épaule fixée au corps tubulaire.

Dans des modes d'exécution, la couche structurelle formant l'épaule et la couche structurelle du corps tubulaire sont de composition(s) similaire(s) ou identique(s).

Dans des modes d'exécution, le bouchon assure les fonctions d'ouverture et de fermeture de l'emballage ou encore la fonction de dosage du produit contenu dans l'emballage.

Dans des modes d'exécution, un miroir et/ou des capteurs de température et/ou des capteurs interactifs sont intégrés au bouchon.

Dans des modes d'exécution, l'emballage comprend au moins une couche fonctionnelle à l'intérieur de l'emballage.

Dans des modes d'exécution, l'emballage est un tube ou un flacon avec un fond.

### BREVE DESCRIPTION DES DESSINS

Les figures 1 à 12 illustrent l'invention concernant un emballage composé d'une recharge recyclable ou biodégradable et d'un système d'ouverture fermeture réutilisable.
La figure 1 illustre le concept de l'invention appliqué à un tube.
Les figures 2 à 11 illustrent des exemples de réalisation de la recharge et en particulier de la zone de connexion avec le système réutilisable.
Les figures 2 à 5 illustrent des exemples de réalisation de l'invention selon lesquels la recharge comprend des moyens de guidage facilitant la connexion.
La figure 2 illustre un premier exemple de recharge avec un élément de guidage comportant un orifice.
La figure 3 illustre un exemple de recharge avec un élément de guidage comprenant un orifice et fixé sur la face externe de l'épaule.
La figure 4 illustre un exemple de recharge avec un élément de guidage comprenant un orifice et fixé sur la face interne de l'épaule.
La figure 5 illustre un exemple de recharge avec l'élément de guidage et la couche structurelle de l'épaule ne formant qu'une seule et unique pièce.
Les figures 6 à 9 illustrent des exemples de réalisation de l'invention selon lesquels la recharge comprend des moyens de connexion par perforation contrôlée.
La figure 6 illustre un exemple de recharge avec des moyens de connexion par perforation contrôlée.
La figure 7 illustre un exemple de recharge avec des moyens de connexion par perforation contrôlée.
La figure 8 illustre un autre exemple de recharge avec des moyens de connexion par perforation contrôlée.
La figure 9 illustre un autre exemple de recharge avec des moyens de connexion par perforation contrôlée.
Les figures 10 et 11 illustrent des exemples de réalisation de l'invention selon lesquels la recharge comprend des moyens de connexion qui combinent des moyens de guidage et des moyens de perforation contrôlée.
La figure 10 illustre en vue de dessus un exemple de recharge qui comprend des moyens de guidage et des moyens de perforation contrôlée qui permettent sa connexion au système réutilisable.
La figure 11 illustre un exemple de recharge qui comprend des moyens de guidage et des moyens de perforation contrôlée qui permettent sa connexion au système réutilisable.
La figure 12 illustre le concept de l'invention appliqué à un flacon avec une pompe doseuse.

### DESCRIPTION DETAILLEE

1 : emballage
2 : recharge
3 : système réutilisable comme un bouchon, une pompe de dosage etc.
4 : corps tubulaire
5 : soudage longitudinal
6 : épaule
7 : moyen de connexion de la recharge
8 : moyen de connexion du bouchon
9 : Moyens d'ouverture-fermeture
10 : partie structurelle
11 : opercule
12 : extrémité de l'épaule
13 : zone d'assemblage
14 : zone de perçage facilitée
15 : fond
16 : couche fonctionnelle
17 : soudure d'extrémité
18 : orifice

L'invention concerne un emballage comportant un système réutilisable 3 et une recharge 2 à base de matériaux recyclables ou biodégradables ou issus de ressources renouvelables.

Selon un mode de réalisation préférentiel, la recharge 2 est à base de cellulose et comporte un taux de cellulose permettant son recyclage dans la filière papier. Avantageusement le taux de cellulose de la recharge 2 est supérieur à 70% et préférentiellement supérieur à 85% et idéalement supérieur à 90%.

Selon un mode alternatif, la recharge 2 est à base de résine biodégradable ce qui est avantageux pour les recharges 2 de petite contenance pour lesquelles l'opération de collecte, tri et recyclage présente un bilan carbone défavorable. Selon un mode alternatif, la recharge 2 est à base de résine recyclable ou recyclée. Avantageusement la recharge 2 est à base de polyéthylène haute densité ou à base de polypropylène.

La figure 1 illustre un exemple de réalisation de l'invention. La figure 1 illustre un tube 1 destiné à contenir et délivrer par exemple des produits visqueux ou pâteux tels que des crèmes pour le soin du corps ou des pâtes dentifrices pour l'hygiène buccale.

Selon l'invention, le tube 1 résulte de la connexion entre une recharge 2 qui peut être recyclée ou biodégradée et d'un système réutilisable 3 appelé bouchon dans l'exposé de l'invention. Le bouchon 3 réutilisable apporte les fonctionnalités telles que par exemple l'ouverture fermeture de l'emballage, le dosage du produit, la connectivité avec la recharge, la facilité d'usage, etc.

La recharge 2 illustrée figure 1 comprend un corps tubulaire 4 avec une éventuelle soudure longitudinale 5 résultant du procédé de fabrication ; une épaule 6 assemblée à l'extrémité du corps tubulaire 4. La deuxième extrémité de la recharge 2 est fermée par mise à plat de la deuxième extrémité du corps tubulaire 4 et soudage afin de former la soudure d'extrémité 17.

Selon l'invention la recharge 2 comprend des moyens de connexion 7 coopérant avec les moyens de connexion 8 du bouchon 3. Les moyens de connexion 7 de la recharge sont minimaux pour permettre le recyclage de la recharge et réduire son empreinte carbone. A contrario, les moyens de connexion 8 du bouchon 3 peuvent être complexes car cette partie de l'emballage est destinée à être réutilisée.

Selon l'invention, la partie réutilisable 3 (dite "bouchon") est une partie de l'emballage robuste assurant par exemple et de façon non-limitative les fonctions d'ouverture et de fermeture de l'emballage ou encore la fonction de dosage. Selon l'invention, d'autres fonctions à forte valeur ajoutée peuvent être intégrées dans la partie réutilisable 3. Ainsi selon les applications, un miroir ou des capteurs de température ou encore des capteurs interactifs peuvent être intégrés au bouchon 3 pour garantir par exemple l'authenticité du produit et/ou interagir avec un smartphone pour informer le consommateur. Ainsi selon l'invention la partie 3 de l'emballage à forte valeur ajoutée est réutilisable un grand nombre de fois, ce qui réduit de façon conséquente l'impact environnemental de l'emballage.

Selon l'invention, la partie réutilisable 3 comprend au moins des moyens de connexion 8 appairés avec les moyens de connections 7 de la recharge. Selon l'invention et dans le but de minimiser l'impact écologique de l'emballage, les moyens de connexion 7 de la recharge 2 sont minimaux tandis que la complexité du système de connexion est reportée dans la partie réutilisable de l'emballage 3. Ainsi selon l'invention, la recharge 2 comprend le strict nécessaire au niveau des moyens de connexion 7. Des exemples de ces moyens seront décrits ultérieurement dans l'exposé de l'invention.

La figure 2 illustre un premier mode de réalisation de l'invention selon lequel les moyens de connexion 7 de la recharge 2 comprennent des moyens de guidage comme l'orifice 18 qui coopèrent avec les moyens de connexion 8 du bouchon 3 lors de l'assemblage.

La recharge 2 illustrée figure 2 comprend un corps tubulaire 4 assemblé par soudage sur une épaule 6. La couche structurelle 10 formant l'épaule 6 et la couche structurelle du corps tubulaire 4 sont de composition similaire sinon identique pour permettre le recyclage de la recharge 2. De fines couches fonctionnelles peuvent être utilisées sur le côté intérieur du corps tubulaire et de l'épaule pour apporter des propriétés barrières (gaz, liquide) nécessaires à la préservation du produit emballé ; ainsi qu'à la fabrication de la recharge 2 (par exemple soudabilité entre le corps 4 et l'épaule 6).

La partie supérieure de la recharge 2 représentée sur la figure 2 comprend des moyens de connexion 7 qui coopèrent avec les moyens de connexion 8 du bouchon 3 réutilisable. En particulier les moyens de connexion 7 sont ajoutés par surmoulage ou clipsage ou soudage sur la couche structurelle 10 ou par d'autres moyens équivalents. Les moyens de connexion 7 présentent un orifice 18 destiné à guider les moyens de connexion 8 du bouchon 3 lors de l'assemblage ; les moyens de connexion présentent une géométrie adaptée pour permettre la fixation du bouchon 3 par clipsage et en assurant l'étanchéité entre le bouchon 3 et la recharge 2. Un opercule 11 est soudé sur la face externe des moyens de connexion 7 afin de fermer l'orifice 18 et assurer l'étanchéité de la recharge avant ouverture. L'opercule 11 sert également de témoin d'inviolabilité de la recharge. L'opercule 11 est retiré, par exemple par pelage, avant l'assemblage du bouchon 3 ou il peut être percé par l'assemblage. Dans un mode d'exécution, les moyens de connexion illustrés figure 2 comprennent un filetage pour un assemblage du bouchon 3 par vissage.

Les moyens de connexion 7 illustrés figure 2 sont utilisés également pour protéger les tranches de la couche structurelle 10 au niveau de l'orifice de l'épaule 6. Cette protection est particulièrement avantageuse lorsque la recharge est à base de cellulose ou à base de matière sensible à l'humidité ou produits liquides. Des moyens équivalents non représentés peuvent être utilisés pour protéger les extrémités 12 de la couche structurelle 10 de l'épaule 6, par exemple une couche barrière soudante.

La figure 3 illustre une recharge 2 ayant des moyens de connexion 7 fixés sur la face externe de la recharge, à savoir sur l'épaule 6. Avantageusement, les moyens de connexion 7 sont assemblés par soudage ou par d'autres moyens équivalents. Les moyens de connexion 7 comprennent un orifice 18 fileté qui permet de visser le bouchon 3 lors de l'assemblage. Lors du vissage du bouchon 3, la couche fonctionnelle 16 formant la couche interne de la recharge est perforée par les moyens de connexion 8 du bouchon 3. La couche fonctionnelle 16 qui couvre la face interne de la recharge et garantit la conservation du produit avant ouverture, est perforée par les moyens de connexion 8 du bouchon 3. Dans un autre mode d'exécution, les moyens de connexion 7 illustrés figure 3 comprennent un orifice sans filetage pour un assemblage par clipsage du bouchon 3.

La figure 4 illustre un autre exemple selon lequel les moyens de connexion 7 sont fixés sur la face interne de la recharge, sur l'épaule 6. Avantageusement les moyens de connexion 7 sont fixés par soudage ou par d'autres moyens équivalents. Les moyens de connexion 7 comprennent un orifice qui sert de guidage aux moyens de connexion 8 du bouchon 3 et permettent un assemblage par vissage ou clipsage tel qu'expliqué dans les exemples précédents.

Selon un mode de réalisation préférentiel, la recharge 2 illustrée figures 2 à 4 est à base de cellulose et comprend les moyens de connexion 7 permettant de guider et fixer les moyens de connexion du bouchon. La recharge 2 comprend un corps tubulaire 4 relié à par soudage ou collage à une épaule 6 fermant une extrémité dudit corps tubulaire. L'épaule 6 comprend les moyens de connexion 7 et optionnellement un opercule 11. Les moyens de connexion 7 sont par exemple des moyens facilitant le vissage ou clipsage. Lors de l'opération de connexion de la recharge 2 à la partie réutilisable 3, l'opercule 11 est retiré ou percé par le dispositif de connexion 8. Dans l'exemple illustré figure 4, la recharge 2 est constituée principalement d'une couche structurelle à base de cellulose 10 ce qui fait qu'en fin de vie, la recharge 2 peut être recyclée dans la filière papier. La recharge 2 peut comprendre également des couches fonctionnelles (non représentées), par exemple de fine épaisseur, qui permettent la conservation de produits sensibles dans l'emballage (imperméabilité aux liquides, au gaz etc.).

La figure 5 illustre un autre exemple de réalisation de l'invention selon lequel les moyens de connexion 7 et la couche structurelle 10 de l'épaule 6 sont formés d'une seule et même couche. Ce mode de réalisation de l'invention est particulièrement adapté pour la réalisation de recharges en résine biodégradable ou en résine recyclée dont l'épaule 6 peut être moulée par injection ou compression. Ainsi, pour des recharges 2 en polyéthylène ou polypropylène par exemple ce mode de réalisation sera privilégié.

La figure 6 illustre un autre exemple de réalisation de l'invention, selon lequel la recharge 2 comprend des moyens de perforation contrôlée 14 qui coopèrent avec les moyens de connexion 8 du bouchon. Selon ce mode de réalisation de l'invention, la couche structurelle 10 de l'épaule comprend des moyens de perforation contrôlée 14 qui coopèrent avec les moyens de connexion 8 du bouchon 3. Les moyens de perforation contrôlée 14 sont par exemple des lignes de déchirure orientée, des lignes de perforation partielle ou des lignes de découpe partielle. Ces moyens de perforation contrôlée 14 sont réalisés avec des procédés connus, soit par exemple mécaniquement grâce à des outils de coupe ou poinçonnage, ou soit par exemple par l'intermédiaire d'un faisceau laser qui permet de sélectionner les couches découpées ; ou soit par tout autre procédé équivalent permettant d'obtenir un tel résultat.

La figure 7 illustre un mode d'exécution d'une recharge 2 comprenant des moyens de perforation contrôlée 14. Selon ce mode de réalisation seule la couche structurelle 10 présente des moyens de perforation contrôlée 14, les couches fonctionnelles internes et externes de fine épaisseur 16 qui couvrent la zone de perforation contrôlée 14 conservent leur intégrité pour garantir la conservation du produit emballé.

La figure 8 illustre un autre exemple de recharge 2 comportant des moyens de perforation contrôlée 14. Dans cet exemple, la couche fonctionnelle externe 16 couvre la zone de perforation contrôlée 14 et apporte les propriétés barrière de l'emballage. Selon un autre exemple non illustré, la couche fonctionnelle 16 est située uniquement sur la face interne de l'emballage. Ce mode d'exécution correspond à celui de la figure 7 dans lequel on enlève la couche 16 illustrée dans la figure 8.

La figure 9 illustre un autre exemple de recharge comportant des moyens de perforation contrôlée 14. Dans cet exemple, la perforation des couches fonctionnelles 16 de faible épaisseur est contrôlée par le diamètre de l'orifice 18 réalisé dans la couche structurelle 10.

Selon un mode de réalisation préférentiel, la recharge 2 illustrée figure 6 à 9 est à base de cellulose et comprend des moyens de connexion 7 présentant une zone de perçage facilitée 14. La zone de perçage facilitée 14 est créée par exemple par des lignes de prédécoupe partielles ou par des perforations partielles. Les moyens de connexion 7 de la recharge sont appairés aux moyens de perforation et connexion 8 de la partie réutilisable 3 de l'emballage 1.

La figure 10 illustre en vue de dessus un autre mode d'exécution de recharge comprenant des moyens de guidage 7 et des moyens de perforation contrôlée 14 pour faciliter la connexion avec le bouchon 3. La recharge comprend des moyens de guidage 7 qui facilitent la connexion et l'étanchéité avec le bouchon 3, ainsi que des moyens de perforation contrôlée sous forme de vecteurs de déchirure orientée 14.

La figure 11 illustre un autre mode d'exécution de la recharge avec des moyens de guidage 7 fixés sur la face supérieure de la couche structurelle 10 de l'épaule 6. Un opercule 11 retiré lors de la connexion ferme l'orifice 18 des moyens de guidage 7. Avantageusement les moyens de guidage 7 comprennent un filetage femelle à l'intérieur de l'orifice pour visser les moyens de connexion 8 du bouchon 3. Alternativement, l'orifice 18 est lisse et le bouchon 3 est fixé par clipsage. Les moyens de perforation contrôlée 14 sont situés dans la couche structurelle 10 de l'épaule 6.

La figure 12 illustre un mode d'exécution d'un flacon 1 formé d'une recharge 2 et d'une pompe doseuse réutilisable 3. La recharge 2 comprend un fond 15, un corps tubulaire 4 et une épaule 9 comprenant des moyens de connexion 7. La partie réutilisable 3 qui assure au moins les fonctions de dosage, ouverture et fermeture comprend également des moyens de connexion 8 appairés aux moyens de connexion 7. Dans l'exemple illustrée figure 12, la partie réutilisable 3 de l'emballage comprend une pompe doseuse permettant de contrôler la quantité de produit délivré.

Selon l'invention illustrée par les figures 1 à 12, la recharge 2 est préférentiellement à base de cellulose et est recyclée dans la filière papier. Alternativement, la recharge 2 est en polyéthylène comme en HDPE (polyéthylène haute densité) et est recyclée dans la filière HDPE. Selon un autre exemple, la recharge est en PP (polypropylène) et est recyclée dans la filière PP. La recharge 2 est formée d'un corps tubulaire 4 et comprend au moins des moyens de connexions 7 permettant d'associer la recharge à un dispositif réutilisable 3.

Selon l'invention, la partie tubulaire 4 est réalisée avantageusement par soudage ou collage d'une feuille à base de cellulose. Le corps tubulaire 4 est préférentiellement réalisé grâce à une bande externe et une bande interne reliant les extrémités de la feuille disposées bout à bout. Ces corps tubulaires et leurs procédés de fabrication sont décrits par exemple dans les publications EP2007567, EP2004389, EP2004506 et EP26030052. Alternativement, lorsque la recharge est à base de résine comme du polyéthylène ou du polypropylène, le corps tubulaire 4 peut être réalisé par soudage bout à bout avec bande interne et/ou externe ; ou par recouvrement des extrémités de la feuille. Alternativement, le corps tubulaire peut être extrudé.

Selon l'invention, les moyens de connexion 7 comprennent des moyens de guidage et/ou des moyens d'assemblage par vissage ou clipsage et/ou des moyens d'étanchéité avec les moyens de connexion 8 de la partie réutilisable 3. Les moyens de connexion 7 sont avantageusement fabriqués par moulage pour présenter les tolérances nécessaires aux exigences de l'assemblage. Ainsi préférentiellement les moyens de connexion 7 sont en résine moulée telle que le polyéthylène, le polypropylène, le PVOH ou en résine biodégradable. Le choix des résines est fait en fonction de la nature de la recharge. Ainsi lorsque la recharge est à base de cellulose, une résine comme le PVOH est préférée car déjà utilisée dans l'industrie du papier et son recyclage. De même, si la recharge est à base de polyéthylène recyclée, les moyens de connexion 7 seront réalisés préférentiellement à base de polyéthylène recyclé également.

Les modes d'exécution décrits dans la présente demande le sont à titre d'exemples illustratifs et ne doivent pas être considérés comme limitatifs. D'autres modes d'exécution peuvent faire appel à des moyens équivalents à ceux décrits par exemple. Les modes d'exécution peuvent également être combinés entre eux en fonction des circonstances, ou des moyens utilisés dans un mode peuvent être utilisés dans un autre mode.

## Revendications

1. Emballage comprenant une recharge (2) sous forme de corps tubulaire (4) et un bouchon (3) apportant des fonctionnalités à l'emballage, la recharge (2) comprenant des moyens de connexion (7) coopérant avec des moyens de connexion (8) du bouchon (3) pour assurer la fermeture de l'emballage et son étanchéité une fois le corps (4) et le bouchon (3) assemblés, ledit bouchon (3) étant réutilisable, lesdits moyens de connexion de la recharge (7) étant minimaux et lesdits moyens de connexion du bouchon (8) étant complexes.

2. Emballage selon la revendication 1, dans lequel les moyens de connexion (7) de la recharge sont ajoutés par surmoulage ou clipsage ou soudage sur la recharge (2) et comprennent un orifice (18).

3. Emballage selon la revendication 1, dans lequel les moyens de connexion (7) de la recharge sont créés par une zone de perçage facilitée.

4. Emballage selon l'une des revendications précédentes, dans lequel les moyens de connexion (7) sont une combinaison des moyens ajoutés comprenant un orifice (18) et des moyens de perçage facilités.

5. Emballage selon l'une des revendications précédentes, dans lequel le bouchon (3) est assemblé à la recharge par clipsage, ou vissage ou perçage.

6. Emballage selon l'une des revendications précédentes, dans lequel l'orifice (18) est fermé par des moyens de fermeture (11, 14, 16) avant l'assemblage du bouchon (3) sur la recharge (2).

7. Emballage selon la revendication précédente, le moyen de fermeture est au moins un opercule (11) et/ou une zone de perçage (14) et/ou une couche fonctionnelle (16).

8. Emballage selon la revendication précédente, dans lequel l'opercule est fixé sur la face externe et/ou sur la face interne des moyens de connexion (7).

9. Emballage selon l'une des revendications 6 à 8, dans lequel le moyen de fermeture comprend une zone de perçage facilité (14).

10. Emballage selon l'une des revendications précédentes, dans lequel la recharge est à base de cellulose et comprend un taux de cellulose d'au moins 70%.

11. Emballage selon l'une des revendications 1 à 9, dans lequel la recharge (2) est à base de résine biodégradable ou à base de résine recyclable ou recyclée.

12. Emballage selon l'une des revendications précédentes, dans lequel la recharge (2) comprend une épaule (6) fixée au corps tubulaire (4).

13. Emballage selon la revendication précédente, dans lequel la couche structurelle (10) formant l'épaule (6) et la couche structurelle du corps tubulaire (4) sont de composition similaire ou identique.

14. Emballage selon l'une des revendications précédentes, dans lequel le bouchon (3) assure les fonctions d'ouverture et de fermeture de l'emballage ou encore la fonction de dosage du produit contenu dans l'emballage.

15. Emballage selon l'une des revendications précédentes, dans lequel un miroir et/ou des capteurs de température et/ou des capteurs interactifs sont intégrés au bouchon (3).

16. Emballage selon l'une des revendications précédentes, comprenant au moins une couche fonctionnelle (16) à l'intérieur de l'emballage.

17. Emballage selon l'une des revendications précédentes, ledit emballage étant un tube (1) ou un flacon avec un fond (15).
